# FASCICULE DE BREVET EUROPEEN

(11) **EP 1 538 943 B1**
(45) Date de publication et mention de la délivrance du brevet: **21.02.2007**
(21) Numéro de dépôt: 03756537.1
(22) Date de dépôt: 07.08.2003
(51) Int. Cl.: A45D 40/06

(54) **ETUI TOURNANT DE TYPE ROUGE A LEVRES**
ETUI WIE ZUM BEISPIEL LIPPENSTIFT
IMPROVEMENT FOR MECHANISM OF ROTATING LIPSTICK CASE

(30) Priorité: 08.08.2002 FR 0210121
(43) Date de publication de la demande: 15.06.2005
(73) Titulaire: Demellier Joulia SARL, 74210 Doussard (FR)
(72) Inventeur: DEMELLIER, Stéphane, Angon, 74290 Talloires (FR); JOULIA, Pierre, Perroix, TALLOIRES 74290 (FR)
(74) Mandataire: Gasquet, Denis
(86) Numéro de dépôt international: PCT/FR2003/002488
(87) Numéro de publication internationale: WO 2004/016128

(56) Documents cités:
- DE-A- 3 024 669
- US-A- 4 422 545
- US-A- 6 109 807

## Description

La présente invention concerne un étui tournant du type de ceux utilisés pour contenir des produits cosmétiques, tels que rouges à lèvres ou crèmes labiales.

On connaît de l'état de la technique un grand nombre de mécanismes tournants permettant l'extraction et la rétraction d'un produit à l'intérieur d'un étui de protection.

Un tel étui tournant est composé d'une embase montée mobile en rotation autour d'un corps tubulaire à l'intérieur duquel est monté mobile en déplacement un curseur destiné à recevoir le produit à protéger. L'embase comporte ici des moyens de guidage capables d'entraîner le curseur en déplacement lors de la rotation de ladite embase. L'ensemble est agencé de manière à ce que cette même rotation entraîne concomitamment le curseur dans un mouvement de vrille à l'intérieur du corps tubulaire.

Bien que déjà très perfectionnés les tubes de rouges à lèvres commercialisés présentent un certain nombre d'inconvénients.

En effet le rouge à lèvres encore appelé raisin n'est pas visible de l'extérieur, même lorsque le curseur est complètement rétracté au fond de l'embase. De plus les tubes actuels sont constitués de nombreuses pièces.

La présente invention veut donc résoudre les inconvénients des systèmes traditionnels. En proposant un étui tournant permettant que le produit contenu dans l'étui soit visible de l'extérieur, même lorsque le curseur est complètement rétracté au fond de l'embase. Cette caractéristique a également un intérêt pratique, puisqu'elle permet à l'utilisateur de vérifier la quantité restante de produit sans mettre en oeuvre le mécanisme tournant.

Aussi le problème technique à résoudre, par l'objet de la présente invention, est de proposer un étui tournant comportant une embase montée mobile en rotation axiale par rapport à un corps tubulaire à l'intérieur duquel est monté mobile en déplacement un curseur destiné à recevoir un produit à protéger, l'embase comportant des moyens de guidage aptes à entraîner le curseur en translation axiale par rapport à elle lors de la rotation axiale de ladite embase par rapport au corps tubulaire, la rotation axiale de l'embase par rapport au corps tubulaire étant en outre apte à entraîner le curseur simultanément en rotation et en translation axiale par rapport audit corps tubulaire, étui tournant qui permettrait d'éviter les problèmes de l'état de la technique en évitant que la structure interne de l'étui soit visible de l'extérieur à travers le corps tubulaire, tout en garantissant en revanche une vision maximale du produit.

Le document DE-A-3024669 divulgue toutes les caractéristiques de du préambule de la revendication 1.
Le document GB-A-2026983 divulgue quant à lui, un mécanisme d'entraînement selon lequel la partie extérieure comporte une fente longitudinale et celle intérieure une hélice.

La solution au problème technique posé consiste, selon la présente invention, en ce que le corps tubulaire est transparent tandis que les moyens de guidage comportent au moins une rainure de guidage rectiligne qui est ménagée longitudinalement dans au moins une portion de partie tubulaire s'étendant de manière concentrique à l'intérieur de l'embase, chaque rainure de guidage étant apte à coopérer en coulissement relatif avec une saillie de guidage solidaire du curseur.
L'invention telle qu'ainsi définie présente l'avantage d'améliorer sensiblement l'esthétique de l'étui tournant. En position rétractée, seuls l'embase, et par transparence le produit à protéger, sont visibles de l'extérieur. De plus, la compacité de l'étui tournant est ici avantageusement préservée.

D'autres caractéristiques et avantages de l'invention se dégageront de la description qui va suivre en regard des dessins annexés qui ne sont donnés qu'à titre d'exemples non limitatifs
La figure 1 est une vue externe du tube de rouge à lèvres de l'invention.
La figure 2 est une vue en coupe longitudinale du tube, le curseur étant en position basse.
Les figures 3 et 4 sont des vues en coupe longitudinale du tube sans le capot, le curseur étant respectivement en position haute, et en position basse.
La figure 3A est une vue en coupe selon A-A de la figure 3.
La figure 4B est une vue en coupe selon B-B de la figure 4.
Les figures 5,6, 7 représentent la base de l'étui tournant, respectivement en coupe selon D-D et C-C de la figure 7 qui est une vue de dessus.
La figure 8 montre en coupe longitudinale le corps tubulaire de l'étui tournant.
Les figures 9, 10, 11 et 12 représentent le curseur respectivement en vue extérieure (figure 9), en coupe longitudinale selon E-E (figure 10), en vue de dessus (figure 11) et en vue de dessous (figure 12).

Les figure 1 à 12 illustrent un étui tournant 1 selon un mode particulier de réalisation de l'invention, choisi uniquement à titre d'exemple.

L'étui tournant (1) comporte une embase (2) montée mobile en rotation axiale autour d'un corps tubulaire (3) à l'intérieur duquel est monté mobile en déplacement un curseur destiné à recevoir le produit à protéger ici le raisin (10).

L'embase (2) est plus particulièrement dotée de moyens de guidage (20) aptes à entraîner le curseur (4) en translation axiale par rapport à elle, lors de la rotation axiale de ladite embase (2) autour du corps tubulaire (3). L'ensemble est agencé de manière à ce que cette rotation axiale de l'embase (2) soit en outre apte à entraîner le curseur (4) dans un mouvement de vrille se décomposant en une rotation et une translation, toutes deux simultanées et axiales par rapport au corps tubulaire (3).

Ainsi qu'on peut le voir notamment sur la figure 4, et conformément à l'objet de la présente invention, la hauteur (H1) du curseur (4) et la hauteur (H2) des moyens de guidage (20) sont inférieures ou égales à la hauteur externe (H3) de l'embase (2), c'est-à-dire à sa hauteur extérieurement apparente.

Dans cet exemple, les hauteurs en question sont identiques car il s'agit d'un mode de réalisation optimisé. Mais il est bien évident que l'important est que- les- dimensions respectives du curseur (4) et des moyens de guidage (20) ne soient pas supérieurs à celles de l'embase (2). La paroi externe de l'embase (2) doit en effet masquer à la fois le curseur (4) et les moyens de guidage (20) lorsque l'étui tournant (1) est en position rétractée, c'est-à-dire lorsque le curseur est en position basse.

Les figures 5, 6 et 7 illustrent spécifiquement l'embase (2) qui présente une forme sensiblement complémentaire à la partie inférieure (32) du corps tubulaire (3), et consiste par conséquent en un tube fermé à son extrémité inférieure. Sa section est également circulaire afin de permettre la mobilité en rotation axiale.

Selon une particularité de l'invention, les moyens de guidage (20) comportent au moins une rainure rectiligne verticale (21a, 21b) ménagée longitudinalement dans au moins une portion de partie tubulaire interne (22) s'étendant de manière concentrique à l'intérieur de l'embase (2) ; chaque rainure de guidage (21a, 21b) étant apte à coopérer en coulissement relatif avec une première saillie de guidage (41a, 41b) solidaire du curseur (4). La coopération entre les premières saillies de guidage (41a, 41b) et les rainures de guidage (21a, 21b) correspondantes permet d'entraîner le curseur 4 en translation axiale par rapport à l'embase (2), lors de la rotation axiale de ladite embase (2) autour du corps tubulaire (3).

Dans le mode préféré de réalisation, les rainures de guidage (21a, 21b) rectilignes sont au nombre de deux. Elles sont ménagées longitudinalement, et de manière symétrique par rapport à l'axe de l'étui tournant, dans la partie tubulaire interne (22) qui s'étend à l'intérieur et de manière concentrique par rapport à la paroi périphérique extérieure (220) de l'embase (2).

La partie tubulaire interne (22) est ici entière mais il-est bien évident que chaque rainure de guidage (21a, 21b) pourrait être ménagée indépendamment sur une portion individuelle de partie tubulaire.

La figure 8 illustre le corps tubulaire (3) qui est monté dans l'étui tournant.

Comme son nom l'indique, le corps tubulaire (3) se présente sous la forme d'un tube (30) de section circulaire. Une excroissance annulaire 31 s'étend radialement à sa surface externe, sensiblement à mi-hauteur. Elle délimite ainsi une partie inférieure (32) destinée à recevoir l'embase (2) montée mobile en rotation, et une partie supérieure (33) destinée à recevoir le capot de fermeture (100) amovible de forme sensiblement complémentaire.

La surface interne (34) comporte par ailleurs, au niveau de la partie inférieure (32) du corps tubulaire (3), au moins une rainure hélicoïdale (36) qui est apte à coopérer en coulissement relatif avec des secondes saillies de guidage (46a, 46b) solidaires du curseur. Dans le mode préféré le corps comprend deux rainures hélicoïdales.

La coopération entre les secondes saillies de guidage (46a, 46b) et les rainures hélicoïdales (36) permet d'entraîner le curseur (4) simultanément en rotation et en translation axiales par rapport au corps tubulaire (3), lors de la rotation axiale de l'embase (2) autour dudit corps tubulaire (3).

Selon une particularité de l'invention, le corps tubulaire (3) est transparent. De manière particulièrement avantageuse, le curseur (4) est également transparent.

Les figures 9, 10, 11, 12 illustrent le curseur (4) qui est monté dans l'étui tournant.

Ledit curseur est constitué d'un tube (42) dont la section circulaire est sensiblement complémentaire de la section interne du corps tubulaire (3). Ledit tube (42) comprend dans sa zone centrale un fond (45) constitué par une paroi transversale. L'espace délimité par les parois internes respectives du tube (42) et du fond (45) est destiné à servir de support au rouge à lèvres (10).

Selon une particularité de l'invention, le curseur comporte des moyens de centrage (40), formant patins, qui sont aptes à coopérer par contact avec la surface interne (34) du corps tubulaire (3).

Dans ce mode particulier de réalisation, les moyens de centrage (40) comportent quatre saillies de centrage (43a, 43b, 43c, 43d) régulièrement réparties sur la surface externe de l'extrémité supérieure du curseur (4), c'est-à-dire en carré. Il est bien évident que le nombre de saillies de centrage (43a, 43b, 43c, 43d) peut être différent. On remarquera cependant que trois saillies de centrage positionnées en triangle constituent une configuration minimale pour guider de manière optimale le déplacement d'un élément cylindrique à l'intérieur d'un élément tubulaire.

Il est également à noter que le centrage de la partie inférieure du curseur (4) est réalisé, d'une part, par la coopération entre les premières saillies de guidage (41a, 41b) et les rainures de guidage (21a, 21b), et d'autre part, par la coopération entre les secondes saillies de guidage (46a, 46b) et les rainures hélicoïdales (36).

De manière avantageuse, les saillies de centrage (43a, 43b, 43c, 43d) sont également aptes à coopérer par contact avec un rebord interne, formant moyens de butée (37), solidaire de l'extrémité supérieure du corps tubulaire (3). Le but est de limiter vers le haut la course de déplacement du curseur (4).

Ajoutons que les moyens de guidage (20) comportent en outre des rainures de stockage (23a, 23b) longitudinales et rectilignes, qui sont aptes à recevoir les saillies de centrage (43a, 43b, 43c, 43d) lorsque le curseur (4) est en position basse rétractée à l'intérieur de l'embase (2).

Selon une caractéristique de l'invention, les saillies de centrage (43a, 43b, 43c, 43d) sont aptes à être engagées dans les rainures de guidage (21a, 21b) destinées au guidage en translation du curseur (4) dans l'embase (2). Cette particularité permet avantageusement de limiter le nombre des rainures de stockage (23a, 23b).

Mais selon une autre caractéristique de l'inverition, les premières saillies de guidage (41a, 41b) présentent des dimensions supérieures à celles des rainures de stockage (23a, 23b) qui sont destinées à recevoir les saillies de centrage (43a, 43b, 43c, 43d). Cette particularité permet avantageusement d'empêcher les premières saillies de guidage (41a, 41b) de s'engager dans les rainures de stockage (23a, 23b), ceci afin de garantir un montage correct de l'étui tournant lors de sa fabrication ou après toute opération de démontage. Les rainures de stockage (23a, 23b) ont en effet une longueur sensiblement plus petite que les rainures de guidage (21a, 21b). Cela signifie que les rainures de stockage (23a, 23b) sont spécialisées, à la différence des rainures de guidage (21a, 21b) qui peuvent recevoir à la fois les premières saillies de guidage (41a, 41b) et les saillies de centrage (43a, 43b, 43c, 43d).

Bien que l'étui tournant selon l'invention est doté d'un capot de fermeture (100) apte à se fixer de manière amovible à l'extrémité libre du corps tubulaire, par exemple par clipsage.

Ajoutons que dans la position fermée du tube de rouge à lèvre telle que représentée notamment à la figure 1 et 2, l'excroissance annulaire (31) est disposée entre le rebord inférieur du capot (100) et le rebord supérieur de l'embase, ce qui permet à l'utilisateur de voir le rouge à lèvres par transparence au travers du corps, le curseur étant totalement escamoté à l'intérieur de l'embase.

Par ailleurs selon une disposition avantageuse, les rainures hélicoïdales (36) s'étendent sur une hauteur (H4) qui est égale ou inférieure à la hauteur de l'embase.

## Revendications

1. Etui tournant (1) tel qu'un tube de rouge à lèvres comportant une embase (2) montée mobile en rotation axiale par rapport à un corps tubulaire (3) à l'intérieur duquel est monté mobile en déplacement un curseur (4) destiné à recevoir le rouge à lèvres (100), l'embase (2) comportant des moyens de guidage (20) aptes à entraîner le curseur (4) en translation axiale par rapport à elle et par rapport au corps tubulaire (3) lors de la rotation axiale de ladite embase (2) par rapport au corps tubulaire (3), étui tournant dans lequel la hauteur (H1) du curseur (4) et la hauteur (H2) des moyens de guidage (20) sont inférieures ou égales à la hauteur externe (H3) de l'embase (2), **caractérisé en ce que** la rotation axiale de l'embase (2) par rapport au corps tubulaire (3) étant en outre apte à entraîner le curseur (4) simultanément en rotation et en translation axiale par rapport audit corps tubulaire (3), et **en ce que** le corps tubulaire (3) est transparent tandis que les moyens de guidage (20) comportent au moins une rainure de guidage (21a, 21b) rectiligne qui est ménagée longitudinalement dans au moins une portion de partie tubulaire (22) s'étendant de manière concentrique à l'intérieur de l'embase (2), chaque rainure de guidage (21a, 21b) étant apte à coopérer en coulissement relatif avec une saillie de guidage (41a, 41b) solidaire du curseur (4).

2. Etui tournant (1) selon la revendication 1, **caractérisé en ce que** le curseur (4) comporte des moyens de centrage (40) aptes à coopérer par contact avec la face interne (34) du corps tubulaire (3).

3. Etui tournant (1) selon la revendication 2, **caractérisé en ce que** les moyens de centrage (40) comportent au moins deux saillies de centrage (43a, 43b, 43c, 43d) régulièrement réparties sur la surface externe de l'extrémité supérieure du curseur (4).

4. Etui tournant (1) selon l'une quelconque des revendications 1 à 3, **caractérisé en ce que** les moyens de guidage (20) comportent en outre des rainures de stockage (23a, 23b) longitudinales et rectilignes qui sont aptes à recevoir les saillies de centrage (43a, 43b, 43c, 43d) lorsque le curseur (4) est en position rétractée à l'intérieur de l'embase (2).

5. Etui tournant (1) selon l'une des revendications 3 ou 4, **caractérisé en ce que** les saillies de centrage (43a, 43b, 43c, 43d) sont aptes à être engagées dans les rainures de guidage (21a, 21b) destinées au guidage du curseur (4) dans l'embase (2).

6. Etui tournant (1) selon l'une quelconque des revendications 3 à 5, **caractérisé en ce que** les saillies de centrage (43a, 43b, 43c, 43d) sont aptes à coopérer par contact avec des moyens de butée (37) solidaires de l'extrémité supérieure du corps tubulaire (3), afin de limiter vers l'extérieur la course du curseur (4).

7. Etui tournant (1) selon l'une quelconque des revendications 2 à 6, **caractérisé en ce que** chaque saillie de guidage (41a, 41b) présente des dimensions supérieures à celles des rainures de stockage (23a, 23b) destinées à recevoir les saillies de centrage (43a, 43b, 43c, 43d).

8. Etui tournant (1) selon l'une quelconque des revendications 1 à 7, **caractérisé en ce que** le corps tubulaire (3) se présente sous la forme d'un tube (30) de section circulaire, tandis qu'une excroissance annulaire (31) s'étend radialement à sa surface externe, sensiblement à mi-hauteur délimitant ainsi, une partie inférieure (32) destinée à recevoir l'embase (2) montée mobile en rotation, et une partie supérieure (33) destinée à recevoir un capot de fermeture (100) amovible de forme sensiblement complémentaire.

9. Etui tournant (1) selon l'une quelconque des revendications précédentes **caractérisé en ce que** le curseur (4) est transparent.

10. Etui tournant (1) selon l'une quelconque des revendications 1 à 8, **caractérisé en ce qu'**il comporte un capot de fermeture apte à se fixer de manière amovible à l'extrémité supérieure du corps tubulaire (3).

## Claims

1. Rotating case (1) such as a lipstick tube comprising a base (2) mounted so as to be able to move in axial rotation with respect to a tubular body (3) inside which a slider (4) intended to receive the lipstick (100) is mounted so as to be able to move, the base (2) comprising guide means (20) able to drive the slider (4) in axial translation with respect to it and with respect to the tubular body (3) during the axial rotation of the said base (2) with respect to the tubular body (3), a rotating case in which the height (H1) of the slider (4) and the height (H2) of the guide means (20) are less than or equal to the external height (H3) of the base (2), **characterised in that** the axial rotation of the base (2) with respect to the tubular body (3) also being able to drive the slider (4) simultaneously in rotation and in axial translation with respect to the said tubular body (3), and **in that** the tubular body (3) is transparent whilst the guide means (20) comprise at least one rectilinear guide groove (21a, 21b) which is formed longitudinally in at least one portion of a tubular part (22) extending concentrically inside the base (2), each guide groove (21a, 21b) being able to cooperate in relative sliding with a guide projection (41a, 41b) fixed to the slider (4).

2. Rotating case (1) according to claim 1, **characterised in that** the slider (4) comprises centring means (40) able to cooperate by contact with the internal face (34) of the tubular body (3).

3. Rotating case (1) according to claim 2, **characterised in that** the centring means (40) comprise at least two centring projections (43a, 43b, 43c, 43d) regularly spaced apart on the external surface of the top end of the slider (4).

4. Rotating case (1) according to any one of claims 1 to 3, **characterised in that** the guide means (20) also comprise longitudinal rectilinear storage grooves (23a, 23b) that are able to receive the centring projections (43a, 43b, 43c, 43d) when the slider (4) is in the retracted position inside the base (2).

5. Rotating case (1) according to one of claims 3 to 4, **characterised in that** the centring projections (43a, 43b, 43c, 43d) are able to be engaged in the guide grooves (21a, 21b) intended for guiding the slider (4) in the base (2).

6. Rotating case (1) according to any one of claims 3 to 5, **characterised in that** the centring projections (43a, 43b, 43c, 43d) are able to cooperate by contact with stop means (37) fixed to the top end of the tubular body (3), in order to limit the travel of the slider (4) towards the outside.

7. Rotating case (1) according to any one of claims 2 to 6, **characterised in that** each guide projection 41a, 41b) has dimensions greater than those of the storage grooves (23a, 23b) intended to receive the centring projections (43a, 43b, 43c, 43d).

8. Rotating case (1) according to any one of claims 1 to 7, **characterised in that** tubular body (3) is in the form of a tube (30) with a circular cross section, whilst an annular protrusion (31) extends radially to its external surface, substantially halfway up, thus delimiting a bottom part (32) intended to receive the base (2) mounted so as to be able to move in rotation, and a top part (33) intended to receive a removable closure cap (100) with a substantially complementary shape.

9. Rotating case (1) according to any one of the preceding claims, **characterised in that** the slider (4) is transparent.

10. Rotating case (1) according to any one of claims 1 to 8, **characterised in that** it comprises a closure cap able to be fixed removably to the top end of the tubular body (3).

## Patentansprüche

1. Drehetui (1) wie eine Hülse für einen Lippenstift, umfassend ein Unterteil (2), das in axialer Rotation in Bezug auf einen rohrförmigen Körper (3) bewegbar angeordnet ist, wobei im Inneren davon ein verschiebbares Schiebemittel (4) bewegbar angeordnet ist, das dafür vorgesehen ist, den Lippenstift (100) aufzunehmen, wobei das Unterteil (2) Führungsmittel (20) umfasst, die geeignet sind, um das Schiebemittel (4) in axialer Translation in Bezug darauf und in Bezug auf den rohrförmigen Körper (3) in Folge der axialen Rotation des Unterteils (2) in Bezug auf den rohrförmigen Körper (3) mitzuführen, wobei in dem Drehetui die Höhe (H1) des Schiebemittels (4) und die Höhe (H2) der Führungsmittel (20) der externen Höhe (H3) des Unterteils (2) entsprechen oder darunter liegen, **dadurch gekennzeichnet, dass** die axiale Rotation des Unterteils (2) in Bezug auf den rohrförmigen Körper (3) unter anderem geeignet ist, das Schiebemittel (4) gleichzeitig bei der Rotation und der axialen Translation in Bezug auf den rohrförmigen Körper (3) mitzuführen, und dass der rohrförmige Körper (3) transparent ist, wobei die Führungsmittel (20) mindestens eine Führungsnut (21 a, 21 b) umfassen, die geradlinig longitudinal in mindestens einem Abschnitt des rohrförmigen Teils (22) angeordnet ist, der sich konzentrisch im Inneren des Unterteils (2) erstreckt, wobei jede Führungsnut (21 a, 21 b) geeignet ist, gleitschienenartig mit einer einstückigen Führungsauskragung (41 a, 41 b) des Schiebemittels (4) zu kooperieren.

2. Drehetui (1) nach Anspruch 1, **dadurch gekennzeichnet, dass** das Schiebemittel (4) Zentrierungsmittel (40) umfasst, die geeignet sind, um durch Kontakt mit der Innenfläche (34) des rohrförmigen Körpers (3) zu kooperieren.

3. Drehetui (1) nach Anspruch 2, **dadurch gekennzeichnet, dass** die Zentrierungsmittel (40) mindestens zwei Zentrierungsauskragungen (43a, 43b, 43c, 43d) umfassen, die regelmäßig auf der externen Oberfläche des oberen Endbereichs des Schiebemittels (4) angeordnet sind.

4. Drehetui (1) nach einem der Ansprüche 1 bis 3, **dadurch gekennzeichnet, dass** die Führungsmittel (20) unter anderem longitudinale und geradlinige Lagerungsnuten (23a, 23b) umfasst, die geeignet sind, die Zentrierungsauskragungen (43a, 43b, 43c, 43d) aufzunehmen, wenn das Schiebemittel (4) sich in einer von dem Inneren des Unterteils (2) zurückgezogenen Anordnung befindet.

5. Drehetui (1) nach einem der Ansprüche 3 oder 4, **dadurch gekennzeichnet, dass** die Zentrierungsauskragungen (43a, 43b, 43c, 43d) geeignet sind, mit den Führungsnuten (21 a, 21 b) in Eingriff zu stehen, die vorgesehen sind, das Schiebemittel (4) in das Unterteil (2) zu führen.

6. Drehetui (1) nach einem der Ansprüche 3 bis 5, **adurch gekennzeichnet**, dass die Zentrierungsauskragungen (43a, 43b, 43c, 43d) geeignet sind, über einen Kontakt mit einstückigen Widerlagermitteln (37) des oberen Endbereich des rohrförmigen Körpers (3) zu kooperiern, um den Weg des Schiebemittels (4) gegen den Endbereich einzuschränken.

7. Drehetui (1) nach einem der Ansprüche 2 bis 6, **dadurch gekennzeichnet, dass** jede Führungsauskragung (41a, 41 b) größere Abmessungen als diejenigen der Lagerungsnuten (23a, 23b) aufweist, die vorgesehen sind, um die Zentrierungsauskragungen (43a, 43b, 43c, 43d) aufzunehmen.

8. Drehetui (1) nach einem der Ansprüche 1 bis 7, **dadurch gekennzeichnet, dass** der rohrförmige Körper (3) in Form eines Rohrs (30) mit kreisförmigem Querschnitt vorliegt, während sich eine kreisförmige Ausstülpung (31) radial zu seiner äußeren Oberfläche erstreckt, exakt von der mittleren Höhe begrenzt ein unteres Teil (32), das dafür vorgesehen ist, das Unterteil (2), das in der Rotation bewegbar angeordnet ist aufzunehmen und ein obererer Abschnitt (33), der vorgesehen ist, um eine Verschlußkappe (100) die lösbar in einer genau komplementären Form angeordnet ist, aufzunehmen.

9. Drehetui (1) nach einem der vorherigen Ansprüche, **dadurch gekennzeichnet, dass** das Schiebemittel (4) transparent ist.

10. Drehetui (1) nach einem der Ansprüche 1 bis 8, **dadurch gekennzeichnet, dass** es eine Verschlußkappe aufweist, die geeignet ist, auf lösbare Weise am oberen Endbereich des rohrenförmigen Körpers (3) fixiert zu werden.
